# EUROPÄISCHE PATENTSCHRIFT

(11) **EP 2 903 478 B1**
(45) Veröffentlichungstag und Bekanntmachung des Hinweises auf die Patenterteilung: **09.01.2019**
(21) Anmeldenummer: 13745655.4
(22) Anmeldetag: 05.08.2013
(51) Int. Cl.: A46B 3/18, A46B 13/00

(54) **SYNTHETISCHER BESEN**
SYNTHETIC BROOM
BALAI SYNTHÉTIQUE

(30) Priorität: 01.10.2012 DE 102012019216
(43) Veröffentlichungstag der Anmeldung: 12.08.2015
(73) Patentinhaber: Carl Freudenberg KG, 69469 Weinheim (DE)
(72) Erfinder: JÜRGENS, Ralf, 69514 Laudenbach (DE); CACCAMO, Domenico, I-20056 Trezzo sull'Adda (IT); LONGONI, Paolo, Alberto, I-20124 Milano (IT); TINTELNOT, Carl-Uwe, 69469 Weinheim (DE); LOMBARDO, Alberto M., 69509 Mörlenbach (DE); MOKER, Alexander, 65185 Wiesbaden (DE)
(86) Internationale Anmeldenummer: PCT/EP2013/066368
(87) Internationale Veröffentlichungsnummer: WO 2014/053264

(56) Entgegenhaltungen:
- GB-A- 2 032 261
- JP-A- 2007 097 826
- JP-Y- S 424 784
- US-A- 183 458
- US-A- 3 207 556
- US-A1- 2005 285 439
- US-A1- 2008 005 862

## Beschreibung

### Technisches Gebiet

Die Erfindung betrifft einen synthetischen Grasbesen, umfassend einen Griff und ein Borstenteil aus Fasern aus einem synthetischen Material.

### Stand der Technik

Der traditionelle indische Grasbesen ist das bevorzugte Reinigungsmittel in Indien. Er besteht aus einem Griff von etwa einem halben Meter Länge und einem etwa ebenso langen Wedel mit Fasern aus Gras. Je nach Qualität werden für den Wedel etwa 300 g Gras verwendet. Zum Fegen nimmt der Benutzer den Besen in eine Hand, beugt sich so weit nach vorne, das etwa 30% des Besens den Boden berühren und führt den Besen in dieser Haltung zur Beseitigung des Schmutzes über den Boden.

Nachteilig an dem traditionellen indischen Grasbesen ist jedoch seine geringe Haltbarkeit. Die Böden in indischen Haushalten sind meist sehr hart. Je nach Qualität und Verwendung liegt daher die Haltbarkeit eines Grasbesens nur zwischen etwa drei bis sechs Monaten. Ein weiterer Nachteil besteht darin, dass er während der gesamten Lebensdauer Partikel und später auch ganze Grasbüschel verliert. Auch sind die notwendigen Anbauflächen für das Gras zur Herstellung des Besens begrenzt. Der Graswedel wird bevorzugt aus Gras hergestellt, das eigens hierfür in den nordöstlichen Regionen Indiens angebaut wird.

Es sind daher auch Grasbesen aus synthetischen Fasern entwickelt worden, mit denen die obigen Nachteile überwunden werden sollen. Ein Besen der gattungsgemäßen Art besteht aus einem Griff und einem Borstenteil aus synthetischen Fasern, wobei die Fasern nach Art einer Flaschenbürste durch miteinander verdrillte Drähte gehalten werden. Damit der synthetische Grasbesen hinsichtlich seiner Fasermenge und seines Volumens einem traditionellen Grasbesen möglichst nahekommt, werden in der Regel mehrere verdrillte Drähte mit Fasern zu einem Borstenteil zusammengefasst. Die verdrilllten Drähte erstrecken sich hierbei im Inneren des Borstenteils über eine Länge von etwa zwei Dritteln des Borstenteils.

Der bekannte synthetische Grasbesen zeichnet sich zwar durch eine große Haltbarkeit aus und verliert auch keine Partikel, hat aber den Nachteil, dass durch die verdrillten Drähte seine Gebrauchseigenschaften wesentlich verschlechtert werden. Während der traditionelle Grasbesen sehr weich ist und sich an den zu reinigenden Boden anschmiegt, ist der bekannte synthetische Besen relativ steif. Insbesondere wenn die Drähte beim Biegen den Boden berühren, nimmt die Steifigkeit des Borstenteils sprunghaft zu.

Aus der GB 2032 261 ist ein Staubwedel bekannt, bei welchem zur Herstellung des Borstenteils ein Schussfaden aufgespannt und dann durch Kettfäden in den Randbereichen und in der Mitte fixiert wird. Im mittleren Bereich werden die Kettfäden im Bereich der Schussfäden durchtrennt und die Schussfäden herausgezogen. Die so entstehenden symmetrischen Borstenteppiche werden dann gemäß der Schrift mit den im Randbereich verbliebenen Kettfäden auf ein Griffteil aufgewickelt und an den Enden jeweils am Griffteil fixiert.

Aus der JP 2007 097826 A ist ein Staubwedel der zuvor beschriebenen Art bekannt, welcher am unteren Ende des Borstenteppichs mit einem pinselartigen Fortsatz versehen ist.

Bei dem Staubwedel gemäß US 2008/0005862 A1 wird ein Teppich aus parallel ausgelegten Filamenten, die in einem mittleren Bereich durch eine Naht fixiert sind, einen Trägerstab aufgewickelt. Der Trägerstab weist hierzu eine Vielzahl spitzer Vorsprünge auf, welche ein Verrutschen des Borstenteppichs mit der Naht auf dem Trägerstab verhindern.

Aus der US 183458 A ist ein Staubwedel bekannt, dessen Trägerstab an am Ende des Wedels eine wendelförmig ausgebildete Spitze aufweist.

Die JP S42 4784 Y1 betrifft einen Staubwedel, bei welchem Bündel aus Filamenten um eine Schnur gelegt und die Schnur mit den Filamenten dann in eine wendelförmig ausgebildete Nut auf einem Tragestab aufgewickelt wird.

Gemäß der US 3 207 556 A wird ein Band aus zuenander parallel ausgelegten Filamenten in der Mitte verschweißt, um diese Verschweißnaht abgewinkelt und mit der Verschweißnaht ebenfalls in eine wendelförmig ausgebildete Nut auf einem Tragestab aufgewickelt wird.

In der US 2005/285439 A1 wird offenbart, die Borstenenden eines Besens zur Erhöhung der Reinigungseffizient mit Verdickungen zu versehen.

### Darstellung der Erfindung

Aufgabe der Erfindung ist, einen synthetischen Grasbesen der oben genannten Art so weiterzuentwickeln, dass er einfach und kostengünstig herstellbar ist und auch bei Verwendung synthetischer Fasern Gebrauchseigenschaften zeigt, die denen des traditionellen Grasbesen möglichst nahe kommen.

Diese Aufgabe wird mit einem synthetischen Grasbesen mit allen Merkmalen des Patentanspruchs 1 gelöst. Vorteilhafter Ausgestaltung der Erfindung werden in den Unteransprüchen beschrieben.

Gemäß der Erfindung ist bei einem synthetischen Grasbesen, der einen Griff und ein Borstenteil mit Fasern oder Borsten aus einem synthetischen Material umfasst, vorgesehen, dass das Borstenteil wenigstens einen Borstenteppich aus parallel nebeneinander angeordneten Fasern, die entlang eines linien- oder bandförmigen Verbindungsbereiches miteinander verbunden sind, umfasst, wobei der Borstenteppich wendelförmig aufgewickelt ist.

Ein Borstenteppich im Sinne der Erfindung ist ein meist bandartiges Flächengebilde, welches wenigstens eine Lage aus im Wesentlichen parallel nebeneinander angeordneten Fasern umfasst, die in einem linien- oder bandförmigen Verbindungsbereich miteinander verbunden sind. Der linien- oder bandförmige Verbindungsbereich erstreckt sich hierbei im Wesentlichen senkrecht zur Faseranordnung.

Es hat sich in überraschender Weise gezeigt, dass durch die wendelförmige Ausbildung eines solchen Borstenteppichs ein Borstenteil mit einer hohen Biegsamkeit und Flexibilität nach Art des Wedels eines traditionellen Grasbesens erhalten wird. Das Borstenteil federt auch nach einer Verformung sofort wieder in seine gerade gestreckte Gestalt zurück. Ein erfindungsgemäßer synthetischer Grasbesen entspricht damit in seinen Gebrauchseigenschaften weitgehend einem traditionellen Grasbesen.

Gemäß einer weiteren bevorzugten Ausführungsform der Erfindung ist ein stabförmiger flexibler Kern vorgesehen, auf welchen der Borstenteppich wendelförmig aufgewickelt ist. Der stabförmige flexible Kern trägt den wendelförmig aufgewickelten Borstenteppich und verleiht ihm damit eine zusätzliche mechanische Stabilität. Weiterhin wird das Rückfederverhalten des wendelförmig aufgewickelten Borstenteppichs durch den stabförmigen flexiblen Kern verbessert.

Der Borstenteppich kann in seinem Verbindungsbereich aber auch derart verstärkt sein, dass die wendelförmige Wicklung eigenstabil ist und kein tragendes Element zur Stabilisierung benötigt. Aber auch bei dieser Ausführungsform kann ein flexibler Kern vorgesehen sein, um die Rückfederung des wendelförmig aufgewickelten Borstenteppichs zu unterstützen.

Gemäß der Erfindung werden die Fasern in einem Randbereich miteinander verbunden. Diese Ausführungsform hat den Vorteil, dass die Faserlänge halbiert werden kann. Die Fasern werden weiterhin im Randbereich durch ein auf die Borsten extrudiertes U-Profil gehalten. Hierbei kann ein Kunststoffmaterial gewählt werden, das zu einer eigenstabilen Wendel formbar ist. In diesem Fall ist kein tragendes Element zur Stabilisierung des wendelförmig aufgewickelten Borstenteppichs erforderlich. Es kann aber, wie bereits oben erwähnt, zur Unterstützung der Rückfederung nach Auslenkung gleichwohl zweckmäßig sein, auch hier einen flexiblen stabförmigen Kern vorzusehen.

Die Fasern werden vorzugsweise im Verbindungsbereich miteinander verschweißt. Dies kann mit oder ohne zusätzliche Schweißkörper, wie z. B. Schweißstreifen oder Schweißband, erfolgen.

Gemäß einer weiteren bevorzugten Ausführungsform der Erfindung können die Fasern im Verbindungsbereich auch miteinander verklebt werden, z. B. mittels zusätzlicher Hilfsmittel, wie beispielsweise ein Klebeband.

Es hat sich gezeigt, dass mit Hilfe der wendelförmigen Wicklung des Borstenteppichs eine ausreichende Fasermenge gebunden werden kann. Durch die wendelförmige Wicklung, an deren Außenumfang die Fasern angeordnet sind und von dort aus nach unten abragen, kommt ein erfindungsgemäßer Besen auch in seinem Erscheinungsbild einem traditionellen Grasbesen sehr nahe.

Es ist aber auch möglich, dass das Borstenteil zur Vergrößerung der Anzahl an Borsten mehrere wendelförmig aufgewickelte Borstenteppiche umfasst.

Die Gebrauchseigenschaften eines erfindungsgemäßen synthetischen Grasbesens lassen sich über die Ausbildung der Wendel, zum Beispiel über die Zahl der Windungen, deren Steigung, den Durchmesser der Wendel usw. in weiten Grenzen variieren. Insbesondere kann die Wendel in unterschiedlichen Bereichen des Borstenteils unterschiedlich ausgebildet werden. So kann z.B. eine höhere Flexibilität im unteren Bereich des Borstenteils des Besens dadurch erzielt werden, dass die Zahl der Windungen pro Längeneinheit zum unteren Ende des Besens hin zunimmt. Der gleiche Effekt lässt sich dadurch erzielen, dass sich der flexible stabförmige Kern zum unteren Ende des Borstenteils des Besens hin konisch verjüngt. Damit lässt sich eine gleichmäßige Biegecharakteristik erhalten.

Typische Abmessungen für den flexiblen stabförmigen Kern sind: Länge: 20 cm - 70 cm, bevorzugt 55 cm; Durchmesser: 2 mm - 35 mm, bevorzugt 6 mm - 25 mm.

Der erfindungsgemäße synthetische Grasbesen entspricht in seinen Abmessungen vorzugsweise dem traditionellen Grasbesen. Die Länge der Wendel richtet sich nach der gewünschten Länge des Borstenteils und beträgt vorzugsweise zwischen 30 und 70 cm. Der Außendurchmesser des Borstenteils wird so gewählt, dass er dem eines natürlichen Grasbesens entspricht und liegt vorzugsweise zwischen 50 mm und 150 mm. Ist ein flexibler stabförmiger Kern vorgesehen, so ist dessen Durchmesser entsprechend anzupassen.

Gemäß einer bevorzugten Ausführungsform der Erfindung besteht der flexible stabförmige Kern aus einem Kunststoffmaterial, beonders bevorzugt aus PP (Polypropylen), PE (Polyethylen), EVA (Ethylenvinylacetat) oder einem Gemisch aus diesen Materialien.

Der flexible stabförmige Kern, der auch als Hohlkörper, d. h. als Rohr, ausgebildet sein kann, verleiht dem Besen nicht nur seine Stabilität, er unterstützt auch das Rückfederverhalten des Borstenteils bzw.Wedels nach einer Verformung. Die Positionierung des Borstenteppichs auf dem Kern lässt sich dadurch vereinfachen, dass auf dem Außenumfang des Kerns eine Nut oder Positionierungsrippen vorgesehen sind. Der flexible stabförmige Kern kann profiliert sein. Dies hat den Vorteil, dass das Werkzeug zur Herstellung des Kerns einfacher hergestellt werden kann.

Gemäß einer bevorzugten Ausführungsform der Erfindung ist ein Verbindungselement zum Verbinden des Borstenteils mit dem Griff vorgesehen, welches vorzugsweise über einfache Steckverbindungen mit dem Griff und dem Borstenteil, insbesondere mit dem stabförmigen flexiblen Kern, verbindbar ist. Ein solches Verbindungselement erleichtert nicht nur die Montage, wie nachfolgend ausgeführt wird, sondern führt auch noch über die Steckverbindung mit dem Borstenteil zu einer mechanischen Stabilisierung in dessen Übergangsbereich zum Griff. Dadurch wird die Gefahr des Abknickens in diesem Bereich bei Belastung minimiert.

Die Montage eines erfindungsgemäßen synthetischen Grasbesens wird vorzugsweise wie folgt vorgenommen: Der flexible stabförmige Kern, der beispielsweise ein Schlauchstück sein kann, wird auf ein stutzenförmiges Ende des Verbindungselementes aufgesteckt. Der flexible Kern und das Verbindungselement können aber auch einstückig und materialeinheitlich ausgebildet werden. Anschließend wird der Borstenteppich von der Spitze des Kerns ausgehend wendelförmig auf den Kern aufgewickelt, wobei sich die Wicklung zur besseren Verbindung von Borstenteppich und Verbindungselement vorzugsweise noch über einen an den Kern angrenzenden Teilabschnitt des Verbindungselements hin erstreckt. Die Befestigung des Borstenteppichs an Kern und Verbindungselement kann durch Tackern erfolgen.

Das so vormontierte Borstenteil wird dann mit dem entsprechenden Ende des Verbindungselements in eine an dem dem Borstenteil zugewandten Ende des Griffs befindliche hohlzylinderförmige Aufnahme hineingesteckt. Die Verbindung mit dem Griff kann hierbei stoffschlüssig, ausgebildet werden. Bevorzugt kommen jedoch form- und/oder kraftschlüssige Verbindungen, wie Klemm- , Rast- oder Schraubverbindungen zum Einsatz. Besonders bevorzugt sind am Verbindungselement Rastelemente vorgesehen, welche mit entsprechenden Gegenrastelementen im Griff in Eingriff bringbar sind. Die Rastelemente können so ausgestaltet werden, dass die Rastverbindung lösbar oder nicht lösbar ist.

Als Fasermaterial für den Borstenteppich wird vorzugsweise Polypropylen eingesetzt, wobei besonders bevorzugt auch Beimischungen anderer Polymere vorgesehen sein können. Fasern aus Polypropylen bzw. überwiegend Polypropylen weisen die erforderliche Haltbarkeit auf sind darüber hinaus sehr kostengünstig. Es können auch andere Kunststoffe, wie zum Beispiel PET (Polyethylenterephthalat), PS (Polystyrol), PVC (Polyvinylchlorid) eingesetzt werden. Insbesondere können auch Fasern aus unterschiedlichen Materialien, beispielsweise den obigen, miteinander kombiniert werden. Dabei können sowohl Fasermischung eingesetzt werden, als in verschiedenen Bereichen des Besens verschiedene Fasern vorgesehen sein.

Die Länge der Fasern liegt vorzugsweise zwischen 150 und 700 mm, besonders bevorzugt bei etwa 400 mm. Kürzere Fasern haben den Nachteil, dass beim Fegen wenig Fasern mit dem Boden in Kontakt sind, bzw. der flexible Kern zu einfach mit dem Boden in Kontakt kommen kann. Bei längeren Fasern tritt das Problem auf, dass die Borsten sich zu stark verformen, bzw. der benötigte Druck beim Fegen nicht aufgebracht werden kann. Alternativ müsste bei langen Borsten der Borstendurchmesser vergrößert werden wodurch das Gesamtgewicht des Besens zunehmen würde.

Im Falle einer Verbindung der Fasern in einem Randbereich kann die Faserlänge gegenüber den obigen Werten halbiert werden.

Der Faserdurchmesser liegt vorzugsweise zwischen 0,2 und 1,5 mm besonders bevorzugt bei etwa 0,3 mm bis 0,6 mm. Dünnere Fasern haben den Nachteil, dass sie sich bei der bevorzugten Länge zu leicht verformen bzw. zu flexibel werden, womit die Reinigungsleistung nachlässt. Bei dickeren Fasern nimmt die Steifigkeit zu und die Fasern passen sich nicht so gut dem Boden an (schlechte Reinigungsleistung). Zusätzlich nimmt üblicherweise die Anzahl der Borsten bei gleichem Einsatzgewicht ab.

Es können auch Fasern mit unterschiedlichen Durchmessern, z.B. in Form einer Mischung, vorgesehen sein. Es können aber auch Fasern mit unterschiedlichen Durchmessern in unterschiedlichen Bereichen des Besens angeordnet werden. Das Profil der verwendeten Borsten kann rund, oval, sternförmig, rechteckig, rautenförmig oder auch dreispitzförmig (trilobate) ausgeführt sein. Die dreispitzförmige Ausführung hat den Vorteil, dass die Biegesteifigkeit solch einer Borste der einer runden Borste ähnlich ist, durch die dreispitzförmige Ausführung kann allerdings der Materialeinsatz reduziert werden.

Um die Schmutzaufnahme zu erhöhen, sind die Faserenden vorzugsweise gesplittet. Sie können beispielsweise mit Messern aufgeschnitten werden. Vorzugsweise werden die Faserenden jedoch mechanisch bearbeitet wodurch sich die Fasern, wenn sie aus mehreren, nicht mischbaren Materialien hergestellt wurden, aufsplitten.

Das Fasergewicht liegt vorzugsweise zwischen 100 g und 400 g. Bei niedrigen Fasergewichten entstehen zum Einen ein schlechter Qualitätseindruck und zum anderen eine schlechte Reinigungsleistung. Bei höheren Fasergewichten wird der Besen zu schwer und dadurch unhandlich oder zu teuer.

Der Griff kann aus PP (Polypropylen), HDPE (High Density Polytehylen, PS (Polystyrol) oder ABS (Acrylnitril Butadien Styrol) bestehen. Es können natürlich auch rezyklierte Materialien oder Materialien aus nachwachsenden Rohstoffen eingesetzt werden. Bevorzugt wird HDPE, da dieses Material günstig ist und im wirtschaftlichen Blasformverfahren verarbeitet werden kann.

Nachfolgend wird die Erfindung anhand der Zeichnung näher beschrieben:

### Kurzbeschreibung der Zeichnung

Es zeigen:
- Fig. 1: in einer schematischen Darstellung in seitlicher Ansicht einen synthetischen Grasbesen gemäß einer bevorzugten Ausführungsform der Erfindung;
- Fign. 2: die Anordnung des Verbindungsbereiches auf dem Borstenteppich;
- Fig. 3: einen vergrößerten Ausschnitt aus einer seitlichen Schnittdarstellung eines erfindungsgemäßen Grasbesens, bei welchem das Borstenteil über ein Verbindungselement mit dem Griff verbunden ist;

Man erkennt in Fig.1 einen synthetischen Grasbesen 1 gemäß einer bevorzugten Ausführungsform der Erfindung. Der synthetische Grasbesen 1 weist einen Griff 2 und einen Borstenteil 3 auf. Der Borstenteil 3 wird gemäß einer bevorzugten Ausführungsform der Erfindung durch einen Borstenteppich 5 aus parallel nebeneinander angeordneten, entlang eines linien- oder bandförmigen Verbindungsbereiches 7 miteinander verbunden synthetischen Fasern 4 gebildet, wobei der Borstenteppich 5 wendelförmig aufgewickelt ist.

Man erkennt in Fig. 2 einen Borstenteppich 5, bei welchem die Fasern 4 in einem Randbereich 6 miteinander verbunden sind. Der in diesem Randbereich liegende Verbindungsbereich 7 wird in der dargestellten Ausführungsform durch ein auf die Borsten extrudiertes U-Profil gebildet.

In Fig. 3 ist ein synthetischer Grasbesen gemäß einer weiteren bevorzugten Ausführungsform der Erfindung zu erkennen. Bei dem in der Figur dargestellten Grasbesen 1 sind das Borstenteil 3 und der Griff 2 mittels eines Verbindungselements 12 miteinander verbunden. Das Verbindungselement 12 weist in der dargestellten Ausführungsform ohne Beschränkung der Allgemeinheit einen vorderen Abschnitt 12a mit einem stutzenförmigen Fortsatz auf, auf welchen ein flexibler Kern 10 aufgesteckt ist. Das Borstenteil 3 wird durch den auf den flexiblen Kern 10 und den vorderen Abschnitt 12a des Verbindungselementes 12 aufgewickelten Borstenteppich 5 mit den Fasern 4 gebildet. Das Verbindungselement weist einen sich an den vorderen Abschnitt 12a anschließenden hinteren Abschnitt 12b auf, der gegenüber dem Abschnitt 12a im Durchmesser vergrößert ist und in einer Radialebene mit am Außenumfang umlaufenden Rastnasen 13 versehen ist. Der Griff 2 ist an seinem dem Borstenteil zugewandten Ende mit einer hohlzylinderförmigen Aufnahme 15 versehen, welche in einem mittleren Bereich eine nach innen weisende umlaufende Nut 14 aufweist. Das Verbindungselement 12 befindet sich mit seinem hinteren Abschnitt 12b in der hohlzylinderförmigen Aufnahme 15, wobei die Rastnasen 13 hinter der Nut 14 eingerastet sind. Bei der dargestellten Ausführungsform ist die Rastverbindung nicht lösbar.

## Patentansprüche

1. Synthetischer Grasbesen (1), umfassend einen Griff (2) und ein Borstenteil (3) aus Fasern oder Borsten (4) aus einem synthetischen Material, wobei das Borstenteil (3) wenigstens einen Borstenteppich (5) aus parallel nebeneinander angeordneten Fasern (4), die entlang eines linien- oder bandförmigen Verbindungsbereiches (7) miteinander verbunden sind, umfasst, wobei der Borstenteppich (5) wendelförmig aufgewickelt ist, **dadurch gekennzeichnet, dass** die Fasern in einem Randbereich miteinander verbunden sind und in dem Randbereich durch ein aufextrudiertes U-Profil gehalten werden.

2. Synthetischer Grasbesen nach Anspruch 1, **dadurch gekennzeichnet, dass** wenigstens ein stabförmiger flexibler Kern (10) vorgesehen ist, auf welchen der Borstenteppich (5) wendelförmig aufgewickelt ist.

3. Synthetischer Grasbesen nach Anspruch 1 oder 2, **dadurch gekennzeichnet, dass** die Fasern (4) des Borstenteppichs (5) in ihrem Verbindungsbereich (7) miteinander verschweißt sind.

4. Synthetischer Grasbesen nach Anspruch 3, **dadurch gekennzeichnet, dass** ein Verschweißkörper, wie ein Verschweißband, vorgesehen ist.

5. Synthetischer Grasbesen nach einem der Ansprüche 1 bis 4, **dadurch gekennzeichnet, dass** die Fasern (4) überwiegend aus Polypropylen bestehen.

6. Synthetischer Grasbesen nach einem der Ansprüche 1 bis 5, **dadurch gekennzeichnet, dass** die Fasern (4) an ihren Enden gesplittet sind.

7. Synthetischer Grasbesen nach einem der Ansprüche 1 bis 6, **dadurch gekennzeichnet, dass** die Zahl der Windungen der Wendel pro Längeneinheit zum unteren Ende des Borstenteils (3) hin zunimmt.

8. Synthetischer Grasbesen nach einem der Ansprüche 1 bis 7, **dadurch gekennzeichnet, dass** der flexible stabförmige Kern (10) sich zum unteren Ende des Borstenteils (3) hin konisch verjüngt.

9. Synthetischer Grasbesen nach einem der Ansprüche 1 bis 8, **dadurch gekennzeichnet, dass** der flexible stabförmige Kern (10) profiliert ausgebildet ist.

10. Synthetischer Grasbesen nach einem Ansprüche 1 bis 9, **dadurch gekennzeichnet, dass** ein Verbindungselement (12) zum Verbinden von Griff (2) und Borstenteil (3) vorgesehen ist.

11. Synthetischer Grasbesen nach Anspruch 10, **dadurch gekennzeichnet, dass** das Verbindungselement (12) Rastmittel zum Einrasten in entsprechende Gegenrastmittel im Griff 2 aufweist.

## Claims

1. Synthetic grass broom (1), comprising a handle (2) and a bristle part (3) from fibres or bristles (4) from a synthetic material, wherein the bristle part (3) comprises at least one bristle carpet (5) from fibres (4) which are disposed in parallel beside one another and which are connected to one another along a linear or tape-shaped connection region (7), wherein the bristle carpet (5) is wound in a helical manner, **characterized in that** the fibres are connected to one another in a peripheral region and in the peripheral region are held by a U-profile extruded thereon.

2. Synthetic grass broom according to Claim 1, **characterized in that** at least one rod-shaped flexible core (10) on which the bristle carpet (5) is wound in a helical manner is provided.

3. Synthetic grass broom according to Claim 1 or 2, **characterized in that** the fibres (4) of the bristle carpet (5) are welded to one another in the connection region (7) of said fibres (4).

4. Synthetic grass broom according to Claim 3, **characterized in that** a welding element such as a welding tape is provided.

5. Synthetic grass broom according to one of Claims 1 to 4, **characterized in that** the fibres (4) are composed largely of polypropylene.

6. Synthetic grass broom according to one of Claims 1 to 5, **characterized in that** the fibres (4) at the ends thereof are split.

7. Synthetic grass broom according to one of Claims 1 to 6, **characterized in that** the number of windings of the helix per unit length increases toward the lower end of the bristle part (3).

8. Synthetic grass broom according to one of Claims 1 to 7, **characterized in that** the flexible rod-shaped core (10) tapers in a conical manner towards the lower end of the bristle part (3).

9. Synthetic grass broom according to one of Claims 1 to 8, **characterized in that** the flexible rod-shaped core (10) is configured so as to be profiled.

10. Synthetic grass broom according to one of Claims 1 to 9, **characterized in that** a connection element (12) for connecting the handle (12) and the bristle part (3) is provided.

11. Synthetic grass broom according to Claim 10, **characterized in that** the connection element (12) has latching means for latching in respective counter-latching means in the handle (2).

## Revendications

1. Balai synthétique (1), comprenant un manche (2) et une partie de poils (3) composée de fibres ou de poils (4) en une matière synthétique, dans lequel la partie de poils (3) comprend au moins un tapis de poils (5) constitué de fibres (4) disposées parallèlement les unes à côté des autres, qui sont assemblées les unes aux autres le long d'une zone d'assemblage (7) en forme de ligne ou de bande, dans lequel le tapis de poils (5) est enroulé en forme d'hélice, **caractérisé en ce que** les fibres sont assemblées les unes aux autres dans une zone de bord et sont maintenues dans la zone de bord par un profilé en U appliqué par extrusion.

2. Balai synthétique selon la revendication 1, **caractérisé en ce qu'**il est prévu au moins un noyau flexible (10) en forme de barre, sur lequel le tapis de poils (5) est enroulé en forme d'hélice.

3. Balai synthétique selon la revendication 1 ou 2, **caractérisé en ce que** les fibres (4) du tapis de poils (5) sont soudées les unes aux autres dans leur zone d'assemblage (7).

4. Balai synthétique selon la revendication 3, **caractérisé en ce qu'**il est prévu un corps de soudage, en particulier une bande de soudage.

5. Balai synthétique selon l'une quelconque des revendications 1 à 4, **caractérisé en ce que** les fibres (4) se composent principalement de polypropylène.

6. Balai synthétique selon l'une quelconque des revendications 1 à 5, **caractérisé en ce que** les fibres (4) sont fendues à leurs extrémités.

7. Balai synthétique selon l'une quelconque des revendications 1 à 6, **caractérisé en ce que** le nombre des spires de l'hélice par unité de longueur augmente en direction de l'extrémité inférieure de la partie de poils (3) .

8. Balai synthétique selon l'une quelconque des revendications 1 à 7, **caractérisé en ce que** le noyau flexible (10) en forme de barre s'amenuise sous forme conique en direction de l'extrémité inférieure de la partie de poils (3).

9. Balai synthétique selon l'une quelconque des revendications 1 à 8, **caractérisé en ce que** le noyau flexible (10) en forme de barre est réalisé sous forme profilée.

10. Balai synthétique selon l'une quelconque des revendications 1 à 9, **caractérisé en ce qu'**il est prévu un élément d'assemblage (12) pour l'assemblage du manche (2) et de la partie de poils (3).

11. Balai synthétique selon la revendication 10, **caractérisé en ce que** l'élément d'assemblage (12) présente des moyens d'encliquetage pour l'encliquetage dans des moyens d'encliquetage opposés correspondants dans le manche (2).
